# EUROPÄISCHE PATENTSCHRIFT

(11) **EP 1 203 426 B1**
(45) Veröffentlichungstag und Bekanntmachung des Hinweises auf die Patenterteilung: **10.03.2004**
(21) Anmeldenummer: 00962213.5
(22) Anmeldetag: 11.08.2000
(51) Int. Cl.: H01R 43/052

(54) **CRIMPWERKZEUG**
CRIMPING TOOL
OUTIL DE SERTISSAGE

(30) Priorität: 11.08.1999 DE 19937351
(43) Veröffentlichungstag der Anmeldung: 08.05.2002
(73) Patentinhaber: Hanke, Wolfgang, 74889 Sinsheim (DE)
(72) Erfinder: HANKE, Wolfgang, D-74889 Sinsheim (DE); FLEPS, Paul, D-74889 Sinsheim (DE)
(74) Vertreter: Naumann, Ulrich, Dr.-Ing.
(86) Internationale Anmeldenummer: PCT/DE2000/002751
(87) Internationale Veröffentlichungsnummer: WO 2001/013474

(56) Entgegenhaltungen:
- EP-A- 0 802 589
- US-A- 3 800 389
- US-A- 4 443 936
- US-A- 4 476 629
- US-A- 4 596 072
- US-A- 4 638 549

## Beschreibung

Die Erfindung betrifft ein Crimpwerkzeug zum Crimpen von Crimpkontakten, insbesondere von in Bandform zum Crimpwerkzeug zugeführten Crimpkontakten, mit einer Presseinrichtung und einer Vorschubeinrichtung zum Zuführen der Crimpkontakte zu der Presseinrichtung, wobei die Vorschubeinrichtung ein Schubelement und Mittel zum Hin- und Herbewegen des Schubelements aufweist und wobei die Mittel zum Hin- und Herbewegen des Schubelements zwei voneinander unabhängige Zylinder-Kolben-Anordnungen aufweisen.

Crimpwerkzeuge der in Rede stehenden Art sind seit langem aus der Praxis bekannt und existieren in den unterschiedlichsten Ausführungsformen. Die bekannten Crimpwerkzeuge sind für eine rationelle Verarbeitung von Crimpkontakten in Bandform, in Längs- oder Quertransport, oder für sortierfähige Einzelkontakte ausgelegt. Dabei sind die bekannten Crimpwerkzeuge häufig als Schnellwechselwerkzeuge ausgebildet und können auf Einzelarbeitsplätzen oder Vollautomaten und Transferstraßen eingesetzt werden. Dabei ist die Bearbeitung von elektrischen Leitern mit einer Querschnittsfläche von etwa 0,08 mm² - 50 mm² möglich.

Ein Crimpwerkzeug der eingangs genannten Art ist beispielsweise aus der DE 197 50 770 A1 bekannt. Das bekannte Crimpwerkzeug weist eine Vorschubeinrichtung mit einem Schubelement auf, das über einen an dem Schubelement angeordneten Vorschubfinger die Crimpkontakte der Presseinrichtung und insbesondere einem Crimpstempel der Presseinrichtung zuführt. Im Hinblick auf eine stabile und präzise Crimpung ist es erforderlich, dass die Crimpkontakte der Presseinrichtung auf die Position des Crimpstempels abgestellt exakt und sicher zugeführt werden. Hierzu weist die Vorschubeinrichtung Mittel zum Hin- und Herbewegen des Schubelements auf. Die Mittel umfassen einen pneumatischen Antrieb, der zwei fluchtende und sich berührende oder auch als ein Stück ausbildete Kolbenstangen aufweist. Die Kolbenstangen sind relativ zu einem gemeinsamen Zylinder bewegbar, der in dem Schubelement ausgebildet ist. Beim üblichen Hin- und Herbewegen des Schubelements bleiben die Kolbenstangen ortsfest, wohingegen sich das Schubelement mit dem Zylinder bewegt. In den Kolbenstangen ist jeweils ein Kanal für die zuführbare Pressluft vorgesehen, der von außerhalb des Crimpwerkzeugs in den Zylinder führt.

Bei dem bekannten Crimpwerkzeug ist problematisch, dass die für die Kraftübertragung der Zylinder-Kolben-Anordnung wesentliche Zylinderbodenfläche durch die Anwesenheit der Kolbenstange deutlich limitiert ist. Dies hat zur Folge, dass die Kraftübertragung und damit der Schubvorgang häufig nicht ausreichend ist, um die Kontakte mit der erforderlichen Sicherheit bzw. der erforderlichen Sicherheitsreserve von einer Crimpkontaktbandrolle herunter und über eine Sicherheitsbremse zu ziehen. Im Ergebnis kann sich eine fehlerhafte Zufuhr von Crimpkontakten zu der Presseinrichtung ergeben. Dies hat dann wiederum fehlerhafte Crimpverbindungen zur Folge.

Des Weiteren ist aus der US-A-4 443 936 ein Crimpwerkzeug mit einer Presseinrichtung und einer Vorschubeinrichtung zum Zuführen der Crimpkontakte zu der Presseinrichtung bekannt. Die Vorschubeinrichtung umfasst unter anderem eine Schale, Führungsschienen und einen Kolben, mit dem Crimpkontakte zu der Presseinrichtung bewegt werden.

Weiterhin ist aus der US-A-3 800 389 ein Crimpwerkzeug mit allen Merkmalen des Oberbegriffs des Patentanspruchs 1 bekannt. Insbesondere weist das Crimpwerkzeug zwei voneinander unabhängige Zylinder-Kolben-Anordnungen auf, die zum Hin- und Herbewegen des Schubelements dienen. Die Zylinder-Kolben-Anordnungen sind derart angeordnet, dass die Hauptachsen der Zylinder-Kolben-Anordnungen eine einzige Achse bilden. Mit anderen Worten sind die Zylinder-Kolben-Anordnungen auf einer Linie hintereinander angeordnet.

Der vorliegenden Erfindung liegt daher die Aufgabe zugrunde, ein Crimpwerkzeug der eingangs genannten Art anzugeben, das einen möglichst geringen Platzbedarf aufweist und daher kostengünstig ist.

Erfindungsgemäß wird die voranstehende Aufgabe durch ein Crimpwerkzeug mit den Merkmalen des Patentanspruchs 1 gelöst. Danach ist das in Rede stehende Crimpwerkzeug derart ausgebildet, dass die Hauptachsen der Zylinder-Kolben-Anordnungen versetzt zueinander angeordnet sind.

In erfindungsgemäßer Weise ist ein besonders kompaktes Crimpwerkzeug realisiert.

Bei einer versetzten Anordnung der Zylinder-Kolben-Anordnungen könnten eine der Zylinder-Kolben-Anordnungen im unteren Bereich und die andere Zylinder-Kolben-Anordnung im oberen Bereich des Schubelements angeordnet sein. Damit könnten die Zylinder-Kolben-Anordnungen quasi übereinander angeordnet sein.

Die Kolben der Zylinder-Kolben-Anordnungen könnten Kolbenstangen aufweisen. Dabei könnte das Schubelement auf den Kolben bzw. auf den Kolbenstangen geführt sein. Entsprechend könnten die Zylinder der Zylinder-Kolben-Anordnungen in dem Schubelement angeordnet sein. Hierbei ist es denkbar, dass die Zylinder als Ausnehmungen in dem Schubelement ausgebildet sind.

Für die Hin- und Herbewegung des Schubelements könnten unterschiedliche Schubkräfte erforderlich sein. Insbesondere für die zur Presseinrichtung hin gerichtete Bewegung des Schubelements, welche das Zuführen der Crimpkontakte gewährleistet, könnte eine höhere Schubkraft als für die von der Presseinrichtung weggerichtete Bewegung erforderlich sein. Entsprechend könnte die Zylinder-Kolben-Anordnung für die zur Presseinrichtung hin gerichtete Bewegung des Schubelements einen größeren Durchmesser als die andere Zylinder-Kolben-Anordnung aufweisen. Dies könnte sich im Durchmesser des Kolbens und des Zylinders zeigen.

Hinsichtlich einer besonders sicheren Führung des Schubelements bei seiner Hin- und Herbewegung könnte mindestens ein Führungselement für das Schubelement vorgesehen sein. Dabei könnte das Führungselement eine durch einen Durchgang in dem Schubelement verlaufende Stange sein. Die Stange könnte je nach Erfordernis im wesentlichen zwischen den beiden Zylinder-Kolben-Anordnungen angeordnet sein. Jedoch ist auch eine Anordnung oberhalb oder unterhalb oder seitlich der beiden Zylinder-Kolben-Anordnungen denkbar.

Das Führungselement könnte im Hinblick auf eine besonders kompakte Bauweise des Crimpwerkzeugs eine Doppelfunktion dahingehend ausüben, als es einerseits zur Führung des Schubelements und andererseits zur Zufuhr eines strömbaren Mediums ausgebildet ist. Hierzu könnte das Führungselement oder die Stange mit einem Kanal oder rohrförmig ausgebildet sein, um eine Zylinder-Kolben-Anordnung mit einem strömbaren Medium zu versorgen. Dabei könnte eine Zylinder-Kolben-Anordnung oder könnten beide Zylinder-Kolben-Anordnungen mit einem strömbaren Medium versorgt werden. Als strömbares Medium dient vorzugsweise Pressluft. Es sind jedoch auch andere flüssige oder gasförmige Medien wie beispielsweise Öl denkbar.

Zur Gewährleistung eines sicheren und zuverlässigen Betriebs des Crimpwerkzeugs könnte eine Versorgung der Zylinder-Kolben-Anordnungen mit einem strömbaren Medium über eine Steuereinheit regelbar sein. Die Steuereinheit könnte ein Ventilsystem aufweisen, das das aus einer Quelle stammende Medium den Zylinder-Kolben-Anordnungen in geeigneter Weise zuführt.

In besonders praktischer Weise könnten die Kolben oder die Kolbenstangen rohrförmig ausgebildet sein, um ein strömbares Medium in den jeweiligen Zylinder zu leiten.

In besonders einfacher Weise könnte die Steuereinheit mit der Presseinrichtung funktionell gekoppelt sein, d. h., entsprechend der Arbeitsposition der Presseinrichtung wird die Steuereinheit und damit die Bewegung des Schubelements gesteuert. Dadurch ist der Arbeitsvorgang der Presseinrichtung mit dem Zuführvorgang für die Crimpkontakte gekoppelt. Die Kopplung könnte über die Bewegung des Crimpstempels der Presseinrichtung erfolgen, der durch seine Bewegung die Steuereinheit über einen Nocken steuert.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche, andererseits auf die nachfolgende Erläuterung eines bevorzugten Ausführungsbeispiels der Erfindung anhand der Zeichnung zu verweisen, In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigen
- Fig. 1: in einer Vorderansicht das Ausführungsbeispiel eines erfindungsgemäßen Crimpwerkzeugs,
- Fig. 2: in einer Vorderansicht, teilweise geschnitten, rechts das Schubelement und links das Anschlussteil für das Schubelement des Ausführungsbeispiels aus Figur 1,
- Fig. 3: in einer Vorderansicht, teilweise geschnitten, den Grundkörper des Ausführungsbeispiels aus Figur 1 und
- Fig. 4: in einer Seitenansicht, teilweise geschnitten, oben den Grundkörper und unten die Steuereinheit des Ausführungsbeispiels aus Figur 1.

Fig. 1 zeigt in einer Vorderansicht das Ausführungsbeispiel eines erfindungsgemäßen Crimpwerkzeugs zum Crimpen von Crimpkontakten. Das Crimpwerkzeug weist eine Presseinrichtung 1 und eine Vorschubeinrichtung 2 zum Zuführen der Crimpkontakte zu der Presseinrichtung 1 auf. Die Vorschubeinrichtung 2 weist ein Schubelement 3 und Mittel 4 zum Hin- und Herbewegen des Schubelements 3 auf. Die Mittel 4 zum Hin- und Herbewegen des Schubelements 3 umfassen zwei voneinander unabhängige Zylinder-Kolben-Anordnungen 5, 6, die eine sichere Zufuhr von Crimpkontakten zu der Presseinrichtung 1 mit konstruktiv einfachen Mitteln ermöglichen.

Das Crimpwerkzeug weist femer einen Grundkörper 7 auf, dem die Pressenrichtung 1 und die Vorschubeinrichtung 2 zugeordnet sind. Die Presseinrichtung 1 weist einen Crimpstempel 8 auf, der in vertikaler Richtung bewegbar ist.

Die Bewegung des Schubelements 3 wird durch zwei Anschläge 9 begrenzt. Die Anschläge 9 sind durch Rändelmuttern gebildet, die auf einer Gewindestange 10 angeordnet sind, die gleichzeitig zur Führung des Schubelements 3 dient. Des Weiteren zur Führung des Schubelements 3 ist eine Stange 11 vorgesehen, die rohrförmig ausgebildet ist, um die Zylinder-Kolben-Anordnung 6 mit Pressluft zu versorgen. Die Pressluft wird durch den Grundkörper 7, die Stange 11, ein Anschlussteil 12, und den rohrförmigen Kolben der Zylinder-Kolben-Anordnung- 6 in den Zylinder der Zylinder-Kolben-Anordnung 6 geleitet. Die Zylinder-Kolben-Anordnung 5 wird über den Grundkörper 7 und den Kolben der Zylinder-Kolben-Anordnung 5, der rohrförmig oder mit einem Kanal ausgebildet sein kann, mit dem strömbaren Medium versorgt. Grundsätzlich können beide Kolben und/oder Kolbenstangen der Zylinder-Kolben-Anordnungen 5 und 6 rohrförmig oder mit einem entsprechenden Kanal für das strömbare Medium ausgebildet sein. Dies ermöglicht eine elegante Zufuhr des Mediums in die jeweiligen Zylinder der Zylinder-Kolben-Anordnungen 5 und 6.

Figur 2 zeigt in einer teilweise geschnittenen Vorderansicht im rechten Bereich der Figur das Schubelement 3 und im linken Bereich der Figur das Anschlussteil 12 für das Schubelement 3. In dieser Figur ist die Anordnung der Zylinder-Kolben-Anordnungen 5 und 6 besonders gut erkennbar. Die Hauptachsen 13 der Zylinder-Kolben-Anordnungen 5 und 6 sind versetzt zueinander angeordnet.

Die Kolben der Zylinder-Kolben-Anordnungen 5 und 6 weisen jeweils eine Kolbenstange 14 auf. Die Zylinder 15 der Zylinder-Kolben-Anordnungen 5 und 6 sind in dem Schubelement 3 ausgebildet.

Die obere Zylinder-Kolben-Anordnung 5 ist kleiner dimensioniert bzw. weist einen geringeren Durchmesser auf als die Zylinder-Kolben-Anordnung 6 im unteren Bereich des Schubelements 3. Hierdurch ist gewährleistet, dass in der Zuführrichtung der Crimpkontakte zu der Presseinrichtung 1 genügend Kraft zum Abrollen der Crimpkontakte von ihrer Rolle bereitgestellt ist.

Im Hinblick auf eine sichere Führung des Schubelements 3 weist das Schubelement 3 Durchgänge 16 für Führungselemente auf. Durch den mittigen Durchgang 16 ist beispielsweise die Stange 11 aus der Figur 1 geführt.

Im linken Teil der Figur 2 ist das Anschlussteil 12 für das Schubelement 3 gezeigt. Im Anschlussteil 12 ist ein Kanal 17 ausgebildet, der das strömbare Medium von der Stange 11 in die Kolbenstange 14 der Zylinder-Kolben-Anordnung 6 führt.

Figur 3 zeigt in einer teilweise geschnittenen Vorderansicht den Grundkörper 7 des Ausführungsbeispiels aus Figur 1. Die Presseinrichtung 1 ist ohne den Crimpstempel 8 gezeigt und die Vorschubeinrichtung 2 ohne das Schubelement 3. Die Stange 11 erstreckt sich in den Grundkörper 7 hinein, wo sie mit einer Steuereinheit zur Steuerung der Zufuhr des strömbaren Mediums gekoppelt ist. Im unteren Bereich des Grundkörpers 7 ist noch eine weitere Führungsstange 18 angeordnet.

Figur 4 zeigt in einer teilweise geschnittenen Seitenansicht oben den Grundkörper 7 und unten die Steuereinheit 19 im Detail. Bei der Darstellung des Grundkörpers 7 ist die Anordnung der Steuereinheit 19 in dem Grundkörper 7 erkennbar. Über einen Pressluftanschluss 20 wird der Steuereinheit 19 Pressluft zugeführt, die dann entsprechend der Arbeitsposition des Crimpstempels 8 den Zylinder-Kolben-Anordnungen 5 und 6 zugeführt wird. Die Steuereinheit 19 wird dabei über einen Nocken 21 gesteuert, der über den Crimpstempel 8 bewegbar ist.

Im unteren Teil der Figur 4 ist die Steuereinheit 19 des Crimpwerkzeugs im Detail gezeigt. Die Anordnung der Steuereinheit 19 im Grundkörper 7 ist durch den Buchstaben X bezeichnet. Der Grundkörper 7 ist in der Figur 4 von der rechten Seite des Crimpwerkzeugs gemäß Figur 1 gezeigt.

Hinsichtlich weiterer vorteilhafter Ausgestaltungen und Weiterbildungen der erfindungsmäßen Lehre wird zur Vermeidung von Wiederholungen einerseits auf den allgemeinen Teil der Beschreibung und andererseits auf die beigefügten Patentansprüche verwiesen.

Abschließend sei ganz besonders hervorgehoben, dass das zuvor rein willkürlich gewählte Ausführungsbeispiel lediglich zur Erörterung der erfindungsgemäßen Lehre dient, diese jedoch nicht auf dieses Ausführungsbeispiel einschränkt.

## Patentansprüche

1. Crimpwerkzeug zum Crimpen von Crimpkontakten, insbesondere von in Bandform zum Crimpwerkzeug zugeführten Crimpkontakten, mit einer Presseinrichtung (1) und einer Vorschubeinrichtung (2) zum Zuführen der Crimpkontakte zu der Presseinrichtung (1), wobei die Vorschubeinrichtung (2) ein Schubetement (3) und Mittel (4) zum Hin- und Herbewegen des Schubelements (3) aufweist und wobei die Mittel (4) zum Hin- und Herbewegen des Schubelements (3) zwei voneinander unabhängige Zylinder-Kolben-Anordnungen (5, 6) aufweisen, **dadurch gekennzeichnet, dass** die Hauptachsen (13) der Zylinder-Kolben-Anordnungen (5, 6) versetzt zueinander angeordnet sind.

2. Crimpwerkzeug nach Anspruch 1, **dadurch gekennzeichnet, dass** die Zylinder-Kolben-Anordnungen (5, 6) beidseits des Schubelements (3) angeordnet sind.

3. Crimpwerkzeug nach Anspruch 1 oder 2, **dadurch gekennzeichnet, dass** eine der Zylinder-Kolben-Anordnungen (6) im unteren Bereich und die andere Zylinder-Kolben-Anordnung (5) im oberen Bereich des Schubelements (3) angeordnet ist.

4. Crimpwerkzeug nach Anspruch 3, **dadurch gekennzeichnet, dass** die Zylinder-Kolben-Anordnungen (5, 6) übereinander angeordnet sind.

5. Crimpwerkzeug nach einem der Ansprüche 1 bis 4, **dadurch gekennzeichnet, dass** das Schubelement (3) auf den Kolben oder Kolbenstangen (14) geführt ist.

6. Crimpwerkzeug nach einem der Ansprüche 1 bis 5, **dadurch gekennzeichnet, dass** die Zylinder (15) der Zylinder-Kolben-Anordnungen (5, 6) in dem Schubelement (3) angeordnet sind.

7. Crimpwerkzeug nach einem der Ansprüche 1 bis 6, **dadurch gekennzeichnet, dass** die eine Zylinder-Kolben-Anordnung (6) einen größeren Durchmesser als die andere Zylinder-Kolben-Anordnung (5) aufweist.

8. Crimpwerkzeug nach einem der Ansprüche 1 bis 7, **dadurch gekennzeichnet, dass** mindestens ein Führungselement (11, 18) für das Schubelement (3) vorgesehen ist.

9. Crimpwerkzeug nach Anspruch 8, **dadurch gekennzeichnet, dass** das Führungselement (11, 18) eine durch einen Durchgang (16) in dem Schubelement (3) verlaufende Stange (11) ist.

10. Crimpwerkzeug nach Anspruch 9, **dadurch gekennzeichnet, dass** die Stange (11) im wesentlichen zwischen den beiden Zylinder-Kolben-Anordnungen (5, 6) angeordnet ist.

11. Crimpwerkzeug nach Anspruch 9 oder 10, **dadurch gekennzeichnet, dass** die Stange (11) rohrförmig ausgebildet ist, um eine Zylinder-Kolben-Anordnung (6) mit einem strömbaren Medium, vorzugsweise mit Pressluft, zu versorgen.

12. Crimpwerkzeug nach einem der Ansprüche 1 bis 11, **dadurch gekennzeichnet, dass** die Kolben oder Kolbenstangen (14) rohrförmig ausgebildet sind, um ein strömbares Medium in die Zylinder (15) zu leiten.

13. Crimpwerkzeug nach einem der Ansprüche 1 bis 12, **dadurch gekennzeichnet, dass** eine Versorgung der Zylinder-Kolben-Anordnungen (5, 6) mit einem strömbaren Medium über eine Steuereinheit (19) regelbar ist.

14. Crimpwerkzeug nach Anspruch 13, **dadurch gekennzeichnet, dass** die Steuereinheit (19) mit der Presseinrichtung (1) funktionell gekoppelt ist.

## Claims

1. Crimping tool for crimping crimp contacts, in particular crimp contacts which are supplied in strip form to the crimping tool, having a press (1) and a feed device (2) for supplying the crimp contacts to the press (1), the feed device (2) having a thrust element (3) and means (4) for moving the thrust element (3) back and forth and the means (4) for moving the thrust element (3) back and forth having two mutually independent cylinder/piston arrangements (5, 6),
**characterised in that** the main axes (13) of the cylinder/piston arrangements (5, 6) are arranged so as to be offset relative to each other.

2. Crimping tool according to claim 1, **characterised in that** the cylinder/piston arrangements (5, 6) are arranged at both sides of the thrust element (3).

3. Crimping tool according to claim 1 or 2, **characterised in that** one of the cylinder/piston arrangements (6) is arranged in the lower region and the other cylinder/piston arrangement (5) is arranged in the upper region of the thrust element (3).

4. Crimping tool according to claim 3, **characterised in that** the cylinder/piston arrangements (5, 6) are arranged one above the other.

5. Crimping tool according to any one of claims 1 to 4, **characterised in that** the thrust element (3) is guided on the pistons or piston rods (14).

6. Crimping tool according to any one of claims 1 to 5, **characterised in that** the cylinders (15) of the cylinder/piston arrangements (5, 6) are arranged in the thrust element (3).

7. Crimping tool according to any one of claims 1 to 6, **characterised in that** one cylinder/piston arrangement (6) has a greater diameter than the other cylinder/piston arrangement (5).

8. Crimping tool according to any one of claims 1 to 7, **characterised in that** at least one guiding element (11, 18) is provided for the thrust element (3).

9. Crimping tool according to claim 8, **characterised in that** the guiding element (11, 18) is a rod (11) which extends through an opening (16) in the thrust element (3).

10. Crimping tool according to claim 9, **characterised in that** the rod (11) is arranged substantially between the two cylinder/piston arrangements (5, 6).

11. Crimping tool according to claim 9 or 10, **characterised in that** the rod (11) is of tubular form in order to supply a cylinder/piston arrangement (6) with a flowable medium, preferably with compressed air.

12. Crimping tool according to any one of claims 1 to 11, **characterised in that** the pistons or piston rods (14) are of tubular form in order to direct a flowable medium into the cylinders (15).

13. Crimping tool according to any one of claims 1 to 12, **characterised in that** a supply of the cylinder/piston arrangements (5, 6) with a flowable medium can be controlled via a control unit (19).

14. Crimping tool according to claim 13, **characterised in that** the control unit (19) is functionally connected to the press (1).

## Revendications

1. Outil de sertissage pour le sertissage de contacts à sertir, en particulier de contacts à sertir amenés à l'outil de sertissage sous forme de bande, avec un dispositif de presse (1 ) et un dispositif d'avance (2) pour amener les contacts à sertir au dispositif de presse (1), le dispositif d'avance (2) présentant un élément de poussée (3) et des moyens (4) pour le déplacement en va-et-vient de l'élément de poussée (3) et les moyens (4) pour le déplacement en va-et-vient de l'élément de poussée (3) présentant deux ensembles cylindre-piston (5,6) indépendants l'un de l'autre,
**caractérisé en ce que** les axes principaux (13) des ensembles cylindre-piston (5,6) sont disposés décalés l'un par rapport à l'autre.

2. Outil de sertissage selon la revendication 1,
**caractérisé en ce que** les ensembles cylindre-piston (5,6) sont disposés de part et d'autres de l'élément de poussée (3).

3. Outil de sertissage selon la revendication 1 ou 2,
**caractérisé en ce que** l'un des ensembles cylindre-piston (6) est disposé dans la zone inférieure et l'autre ensemble cylindre-piston (5) dans la zone supérieure de l'ensemble de poussée (3).

4. Outil de sertissage selon la revendication 3,
**caractérisé en ce que** les ensembles cylindre-piston (5,6) sont disposés l'un au-dessus de l'autre.

5. Outil de sertissage selon l'une revendications 1 à 4,
**caractérisé en ce que** l'élément de poussée (3) est guidé sur les pistons ou les tiges de piston (14).

6. Outil de sertissage selon l'une des revendications 1 à 5,
**caractérisé en ce que** les cylindres (15) des ensembles cylindre-piston (5,6) sont disposés dans l'élément de poussée (3).

7. Outil de sertissage selon l'une des revendications 1 à 6,
**caractérisé en ce qu'**un des ensembles cylindre-piston (6) présente un diamètre plus grand que l'autre ensemble cylindre-piston (5).

8. Outil de sertissage selon l'une des revendications 1 à 7,
**caractérisé en ce qu'**au moins un élément de guidage (11,18) est prévu pour l'élément dé poussée (3).

9. Outil de sertissage selon la revendication 8,
**caractérisé en ce que** l'élément de guidage (11,18) est une tige (11) s'étendant à travers un passage (16) dans l'élément de poussée (3).

10. Outil de sertissage selon la revendication 9,
**caractérisé en ce que** la tige (11) est disposée essentiellement entre les deux ensembles cylindre-piston (5,6).

11. Outil de sertissage selon la revendication 9 ou 10,
**caractérisé en ce que** la tige (11) est réalisée de forme tubulaire pour alimenter un ensemble cylindre-piston (6) par un agent pouvant s'écouler, de préférence par de l'air comprimé,

12. Outil de sertissage selon l'une des revendications 1 à 11,
**caractérisé en ce que** les pistons ou les tiges de piston (14) sont réalisés de forme tubulaire pour conduire un agent pouvant s'écouler dans les cylindres (15).

13. Outil de sertissage selon l'une des revendications 1 à 12,
**caractérisé en ce qu'**une alimentation des ensembles cylindre-piston (5,6) par un agent pouvant s'écouler est réglable au moyen d'une unité de commande (19).

14. Outil de sertissage selon la revendication 13,
**caractérisé en ce que** l'unité de commande (19) est couplée fonctionnellement au dispositif de presse (1).
